# EUROPÄISCHE PATENTSCHRIFT

(11) **EP 0 610 557 B1**
(45) Veröffentlichungstag und Bekanntmachung des Hinweises auf die Patenterteilung: **25.09.1996**
(21) Anmeldenummer: 93118348.7
(22) Anmeldetag: 12.11.1993
(51) Int. Cl.: E05D 13/00, E05C 19/00

(54) **Laufschienensystem für längs einer Laufschiene verfahrbare Schiebetüren,Faltschiebetüren,Schiebefenster oder dergleichen**
Guide rail system for sliding doors, sliding and folding doors, sliding windows or similar movable along a rail
Ensemble de guidage à rail pour portes coulissantes, portes coulissantes et pliantes, fenêtrès coulissantes ou sémilaires pouvant se déplacer le long d'un rail

(30) Priorität: 23.01.1993 DE 9300918 U
(43) Veröffentlichungstag der Anmeldung: 17.08.1994
(73) Patentinhaber: PAUL HETTICH GMBH & CO., D-32278 Kirchlengern (DE)
(72) Erfinder: Behring, Reinhard, D-32278 Kirchlengern (DE)
(74) Vertreter: Stracke, Alexander, Dipl.-Ing.

(56) Entgegenhaltungen:
- FR-A- 1 043 404
- US-A- 2 566 522

## Beschreibung

Die vorliegende Erfindung betrifft ein Laufschienensystem für längs einer Laufschiene verfahrbare Schiebetüren, Faltschiebetüren, Schiebefenstern od. dgl., von der im Oberbegriff des Anspruchs 1 angegebenen Art.

Ein derartiges Laufschienensystem ist aus US-A-2 566 522 bekannt.

Der vorliegenden Erfindung liegt die Aufgabe zugrunde, eine Haltevorrichtung der gattungsgemäßen Art zu schaffen, die bei vergleichsweise einfachem Aufbau nicht nur die Möglichkeit bietet, das Verbindungsteil bzw. dessen Bolzen in der Verriegelungseinrichtung rasch und sicher festzulegen, sondern bedarfsweise auch die problemlose Trennung des Tragteiles von der Verriegelungseinrichtung.

Diese Aufgabe wird erfindungsgemäß dadurch gelöst, daß der Rasthebel im Bereich seines anderen Endes von einer Feder beaufschlagt ist, wobei das am Bolzen anliegende Ende des Rasthebels oberhalb des Schwenklagers des Rasthebels liegt, so daß bei Belastung des Bolzens nach unten eine Verkeilung des Rasthebels gegenüber dem Bolzen erfolgt.

Eine derart konzipierte Haltevorrichtung gestattet einerseits eine leichte Verbindung von Tragteil einerseits und Verbindungsteil andererseits, da der Bolzen des Verbindungsteiles lediglich in die Verriegelungseinrichtung eingeschoben werden muß, um diese Verbindung herzustellen. Der zweiarmige Hebel wird beim Einschieben des Bolzens in die Verriegelungseinrichtung entgegen der Wirkung der Feder nach oben geschwenkt, so daß genügend Platz vorhanden ist, um den Kopf des Bolzens durch die Verriegelungseinrichtung hindurchzuschieben. Bei anschließender entgegensetzt gerichteter Belastung des Bolzens klemmt sich das am Bolzen anliegende Ende des Rasthebels gegenüber dem Bolzen fest, so daß eine sichere Arretierung des Bolzens und damit des Verbindungsteiles insgesamt gewährleistet ist.

Andererseits kann bei Bedarf eine schnelle Trennung von Tragteil und Verbindungsteil herbeigeführt werden, da es lediglich erforderlich ist, auf das federbelastete Ende des zweiarmigen Hebels Druck auszuüben, um das am Bolzen anliegende Ende von diesem zu entfernen und den nötigen Platz für die Trennung von Tragteil und Bolzen zu schaffen.

Weitere Merkmale der Erfindung sind Gegenstand von Unteransprüchen.

In den beigefügten Zeichnungen ist ein bevorzugtes Ausführungsbeispiel der Erfindung dargestellt, welches im folgenden näher beschrieben wird.

Es zeigen:
- Figur 1: eine Draufsicht auf eine erfindungsgemäße Haltevorrichtung,
- Figur 2: eine Ansicht in Richtung des Pfeiles II in Figur 1,
- Figur 3: einen Schnitt nach der Linie III-III in Figur 1,
- Figur 4: eine der Zeichnungslage gemäß Figur 1 entsprechende, vergrößert dargestellte und teilweise im Schnitt gezeigte Abbildung der Haltevorrichtung in ihrem oberen Bereich.

Die in den Zeichnungen dargestellte Haltevorrichtung für längs einer Laufschiene 1 verfahrbaren Flügeln 2 von Schiebetüren, Faltschiebetüren, Schiebefenstern od. dgl. besteht im wesentlichen aus einem laufschienenseitig geführten Tragteil 3 und einem am verschiebbaren Flügel 2 festlegbaren Verbindungsteil 4.

Das Verbindungsteil 4 ist mit einem Bolzen 5 ausgestattet, der in eine Verriegelungseinrichtung 6 des Tragteiles 3 hineinragt und einen von der Verriegelungseinrichtung 6 hintergriffenen Kopf 7 aufweist.

Der Bolzen 5, der vorteilhafterweise als Höhenjustierschraube ausgebildet ist, wie Figur 4 deutlich zeigt, wird im Bereich der Verriegelungseinrichtung 6 im dargestellten Ausführungsbeispiel von zwei zweiarmigen Rasthebeln 8, welche die Verriegelungseinrichtung 6 bilden, fixiert. Jeder der Rasthebel 8 ist im dargestellten Ausführungsbeispiel auf der Achse 9 von Laufrollen 10 des Tragteiles 3 schwenkbar gelagert. Jeweils ein Ende der Rasthebel 8 liegt am Bolzen 5 an und das jeweils andere Ende der Rasthebel ist durch eine Feder 11 belastet. Das am Bolzen 5 anliegende Ende jedes Rasthebels 8 liegt oberhalb der Achse 9, so daß bei Belastung des Bolzens 5 nach unten eine Verkeilung der Rasthebel 8 gegenüber dem Bolzen 5 erfolgt. Mit anderen Worten wird die Fixierung des Bolzens 5 um so stärker, je größer die vertikale Belastung ist. Dies bedeutet im Endeffekt, daß der Bolzen 5 auch ausschließlich in seinem Schafftbereich von den Rasthebeln 8 fixiert werden kann.

Das Lösen des Bolzens 5 gegenüber der Verriegelungseinrichtung 6 kann auf einfachste Art und Weise erfolgen. Es braucht lediglich einer der beiden Rasthebel 8 entgegen der Wirkung der Feder 11 gedrückt zu werden, wobei sich dann das dem Bolzen 5 zugewandte Ende des betreffenden Rasthebels vom Bolzen 5 entfernt und soviel Freiraum schafft, daß der Kopf 7 des Bolzens 5 aus dem Bereich der Verriegelungseinrichtung 6 nach unten bewegt werden kann.

Da der Bolzen 5 lediglich zwischen den Enden der einander zugewandten Rasthebel 8 eingeklemmt wird, besteht die Möglichkeit, die Bolzen-Längsachse gegenüber der Befestigungsebene in Grenzen zu verschwenken, was beispielsweise bei einer exakten Horizontalausrichtung eines Flügels 2 erforderlich werden könnte.

Die Rasthebel 8, die vorteilhafterweise einstückig als Blechformteile ausgebildet sind, sind insgesamt schmaler als das gesamte Tragteil 3, d. h., daß die Rasthebel 8 den Einbau des Tragteiles 3 in eine Laufschiene 1 in keiner Weise behindern.

Abweichend von dem in den Zeichnungen dargestellten Ausführungsbeispiel ist es denkbar, die Verriegelungseinrichtung 6 mit lediglich einem zweiarmigen Rasthebel 8 auszuführen.

Außerdem ist es ohne weiteres auch möglich, eine wie vorstehend beschrieben ausgebildete Verriegelungseinrichtung 6 auch bei einem Tragteil zu verwirklichen, welches keine Laufrollen, sondern Gleitstücke aufweist, die in einer Laufschiene 1 verschiebbar sind. In diesem Falle wären lediglich entsprechende Achsen für den oder die Rasthebel erforderlich.

## Patentansprüche

1. Laufschienensystem für längs einer Laufschiene (1) verfahrbaren Schiebetüren, Faltschiebetüren, Schiebefenstern od. dgl., mit einer Laufschiene und einer Haltevorrichtung, welche Haltevorrichtung aus einem laufschienenseitig geführten Tragteil (3) und einem an einem verschiebbaren Flügel (2) festlegbaren Verbindungsteil (4) mit einem in einer Verriegelungseinrichtung (6) des Tragteiles (3) hineinragenden Bolzen (5) besteht, wobei der Bolzen an seinem im Bereich der Verriegelungseinrichtung (6) liegenden Ende mit einem von der Verriegelungseinrichtung (6) hintergriffenen Kopf (7) ausgestattet ist, und daß die Verriegelungseinrichtung (6) mindestens einen am Tragteil (3) schwenkbar gelagerten zweiarmigen Rasthebel (8) aufweist, der mit einem seiner Enden am Bolzen (5) anliegt dadurch gekennzeichnet, daß der Rasthebel im Bereich seines anderen Endes von einer Feder (11) beaufschlagt ist, wobei das am Bolzen (5) anliegende Ende des Rasthebels (8) oberhalb des Schwenklagers des Rasthebels (8) liegt, so daß bei Belastung des Bolzens (5) nach unter eine Verkeilung des Rasthebels (8) gegenüber dem Bolzen (5) erfolgt.

2. Laufschienensystem nach Anspruch 1, dadurch gekennzeichnet, daß zwei einander gegenüberliegende Rasthebel (8) vorgesehen sind.

3. Laufschienensystem nach Anspruch 1 oder 2, dadurch gekennzeichnet, daß das Tragteil (3) mit einer oder mehreren Laufrollen (10) versehen ist und der oder die Rasthebel auf den Achsen (9) der Laufrollen (10) gelagert sind.

4. Laufschienensystem nach einem oder mehreren der vorhergehenden Ansprüche, dadurch gekennzeichnet, daß der Bolzen (5) als Höhenjustierschraube ausgebildet ist.

5. Laufschienensystem nach einem oder mehreren der vorhergehenden Ansprüche, dadurch gekennzeichnet, daß die Breite des Rasthebels (8) oder der Rasthebel (8) kleiner ist als die Breite des Tragteiles (3).

6. Laufschienensystem nach einem oder mehreren der vorhergehenden Ansprüche, dadurch gekennzeichnet, daß der Rasthebel (8) oder die Rasthebel (8) einstückig als Blechformteil bzw. Blechformteile ausgebildet ist bzw. sind.

## Claims

1. A guide rail system for sliding doors, sliding and folding doors, sliding windows or the like, which are displaceable along a guide rail (1), having a guide rail and a holding device, which holding device comprises a carrier portion (3) guided at the guide rail side, and a connecting portion (4) which can be fixed to a displaceable leaf member (2) and which has a pin (5) projecting into a locking device (6) of the carrier portion (3), wherein at its end which is in the region of the locking device (6) the pin is provided with a head (7) behind which the locking device (6) engages, and the locking device (6) has at least one two-armed retaining lever (8) which is mounted pivotably on the carrier portion (3) and which bears with one of its ends against the pin (5), characterised in that in the region of its other end the retaining lever is acted upon by a spring (11), wherein the end of the retaining lever (8) which bears against the pin (5) is above the pivot mounting of the retaining lever (8) so that in the event of loading of the pin (5) downwardly wedging of the retaining lever (8) relative to the pin (5) occurs.

2. A guide rail system according to claim 1 characterised in that there are provided two retaining levers (8) which are disposed in mutually opposite relationship.

3. A guide rail system according to claim 1 or claim 2 characterised in that the carrier portion (3) is provided with one or more rollers (10) and the retaining lever or levers are mounted on the spindles (9) of the rollers (10).

4. A guide rail system according to one or more of the preceding claims characterised in that the pin (5) is in the form of a heightadjusting screw.

5. A guide rail system according to one or more of the preceding claims characterised in that the width of the retaining lever (8) or the retaining levers (8) is less than the width of the carrier portion (3).

6. A guide rail system according to one or more of the preceding claims characterised in that the retaining lever (8) or the retaining levers (8) is or are of an integral configuration in the form of a shaped sheet metal portion or portions respectively.

## Revendications

1. Système à rail de roulement pour portes coulissantes, portes pliantes et coulissantes, des fenêtres coulissantes ou similaires, déplaçables le long d'un rail de roulement (1), comportant un rail de roulement et un dispositif de maintien, lequel dispositif de maintien est constitué d'un support (3), guidé côté rail de roulement et d'un élément de liaison (4) destiné à être fixé sur un vantail (2) coulissant avec un goujon (5) s'engageant dans un dispositif de verrouillage (6) du support (3), le goujon étant équipé, à son extrémité située dans la zone du dispositif de verrouillage (6), d'une tête (7) derrière laquelle passe le dispositif de verrouillage (6), et le dispositif de verrouillage (6) comportant au moins un levier d'encliquetage (8) à deux bras, monté pivotant sur le support (3), lequel levier d'encliquetage s'applique contre le goujon (5), avec l'une de ses extrémités, caractérisé en ce que le levier d'encliquetage est sollicité, dans la zone de son autre extrémité, par un ressort (11), l'extrémité du levier d'encliquetage (8) s'appliquant contre le goujon (5), se situant au-dessus du palier de pivotement du levier d'encliquetage (8), de sorte que lorsque le goujon (5) est sollicité vers le bas, il se produit un clavetage du levier d'encliquetage (8) par rapport au goujon (5).

2. Système à rail de roulement selon la revendication 1, caractérisé en ce que sont prévus deux leviers d'encliquetage (8) se faisant face l'un l'autre.

3. Système à rail de roulement selon la revendication 1 ou 2, caractérisé en ce que le support (3) est pourvu d'un ou de plusieurs galets de roulement (10) et le ou les leviers d'encliquetage sont montés sur les axes (9) des galets de roulement (10).

4. Système à rail de roulement selon une ou plusieurs des revendications précédentes, caractérisé en ce que le goujon (5) est conformé en vis d'ajustage de hauteur.

5. Système à rail de roulement selon une ou plusieurs des revendications précédentes, caractérisé en ce que la largeur du levier d'encliquetage (8) ou des leviers d'encliquetage (8) est inférieure à la largeur du support (3).

6. Système à rail de roulement selon une ou plusieurs des revendications précédentes, caractérisé en ce que le levier d'encliquetage (8) ou les leviers d'encliquetage (8) est ou sont réalisé(s) d'une seule pièce en tant que pièce(s) usinée(s) en tôle.
